# EUROPÄISCHE PATENTSCHRIFT

(11) **EP 3 323 172 B1**
(45) Veröffentlichungstag und Bekanntmachung des Hinweises auf die Patenterteilung: **14.06.2023**
(21) Anmeldenummer: 16751170.8
(22) Anmeldetag: 21.06.2016
(51) Int. Cl.: H01R 12/72, H01R 43/18, H01R 24/60, H01R 13/422, H01R 13/64, H01R 13/41

(54) **GRUNDLEISTE ZUM VERBINDEN MIT STECKVERBINDERTEILEN UND ELEKTRONIKGERÄT**
BASE STRIP FOR CONNECTION TO PLUG CONNECTOR PARTS AND ELECTRONIC DEVICE
BARRETTE DE BASE À CONNECTER À DES ÉLÉMENTS DE CONNECTEURS ET APPAREIL ÉLECTRONIQUE

(30) Priorität: 16.07.2015 DE 102015111543
(43) Veröffentlichungstag der Anmeldung: 23.05.2018
(73) Patentinhaber: Phoenix Contact GmbH & Co. KG, 32825 Blomberg (DE)
(72) Erfinder: GESKE, Ralf, 32816 Schieder-Schwalenberg (DE); PIETSCHMANN, Senta, 32756 Detmold (DE)
(74) Vertreter: Meyer-Graefe, Karsten
(86) Internationale Anmeldenummer: PCT/EP2016/064260
(87) Internationale Veröffentlichungsnummer: WO 2017/009008

(56) Entgegenhaltungen:
- DE-U1-202007 005 387

## Beschreibung

Die Erfindung betrifft eine Grundleiste zum Verbinden mit Steckverbinderteilen nach dem Oberbegriff des Anspruchs 1.

Eine derartige Grundleiste umfasst ein Gehäuse, das einen Wandungsabschnitt aufweist und eine Mehrzahl von Steckplätzen, in denen die Steckverbinderteile einsteckbar sind, ausbildet. An dem Wandungsabschnitt des Gehäuses sind eine Mehrzahl von Kontaktelementen angeordnet, die zum elektrischen Kontaktieren mit den Steckverbinderteilen dienen. Die Grundleiste kann beispielsweise an einer Leiterplatte angeordnet werden, um das Anschließen von mehreren Steckverbinderteilen an die Leiterplatte zu ermöglichen. Die Kontaktelemente können hierbei einerseits elektrisch kontaktierend mit den Steckverbinderteilen in Eingriff gebracht werden und ist andererseits elektrisch mit der Leiterplatte, beispielsweise einer Leiterbahn der Leiterplatte, verbunden, sodass über die Kontaktelemente die Steckverbinderteile elektrisch an die Leiterplatte angeschlossen werden können.

Um die Kontaktelemente an dem Wandungsabschnitt in mechanisch fester Weise anzuordnen, sind an dem Wandungsabschnitt Dome vorgesehen, die von dem Wandungsabschnitt vorstehen und jeweils eine Öffnung aufweisen, durch die hindurch sich die Kontaktelemente entlang einer Steckrichtung erstrecken. In den Öffnungen sind die Kontaktelemente mechanisch gehalten, sodass die Steckverbinderteile an die Kontaktelemente angesteckt werden können, um einen elektrischen Kontakt herzustellen. Die Dome weisen jeweils zwei Abschnitte auf, die quer zur Steckrichtung zueinander beabstandet sind und durch einen Schlitz voneinander getrennt sind, wobei sich der Schlitz entlang einer Ebene, die durch die Steckrichtung und eine quer zur Steckrichtung weisende Querrichtung aufgespannt ist, zwischen den Abschnitten erstreckt und als ein Graben ausgehend von einer Oberseite der Dome in den jeweiligen Dom eingeformt ist, so dass mittels des Schlitzes die Abschnitte voneinander getrennt sind.

Solche Grundleisten werden üblicherweise als Kunststoffformteile durch Kunststoffspritzgießen hergestellt. Beim Kunststoffspritzgießen wird ein Kunststoffmaterial in ein Spritzgießwerkzeug eingefüllt und fließt entlang einer Fließrichtung, die beispielsweise der Längserstreckungsrichtung der Grundleiste entspricht, in das Werkzeug hinein. Das Werkzeug stellt eine Negativform für die Grundleiste dar, wobei nach Erhärten des Kunststoffmaterials das geformte Werkstück aus dem Werkzeug entnommen (man spricht von "Entformen") werden kann, um die Grundleiste zu erhalten.

Wird die Grundleiste auf diese Weise geformt, fließt Kunststoffmaterial beim Spritzgießen zur Ausbildung eines Doms in entsprechend geformte Werkzeugabschnitte hinein. Weil sich diese Werkzeugabschnitte sukzessive füllen, kann hierbei am Dom eine Bindenaht auftreten, die gegebenenfalls, nach Erhärten des Kunststoffmaterials, eine reduzierte Festigkeit gegenüber anderen Abschnitten des Doms aufweisen kann. Durch eine solche Bindenaht kann somit eine Bruchstelle geschaffen werden, an der es bei Belastung zu einem Bruch am Dom kommen kann, was zu einer reduzierten Festigkeit des Halts des Kontaktelements an der Grundleiste führen kann. Wird das Kontaktelement nicht fest an dem zugeordneten Wandungsabschnitt der Grundleiste gehalten, kann dies die Montage der Grundleiste beispielsweise an einer Leiterplatte erschweren und zudem das Anstecken eines Steckverbinderteils an das Kontaktelement beeinträchtigen.

Aus der DE 20 2007 005 387 U1 ist ein elektrischer Anschlussverteiler zum aufsteckbaren Verbinder oder Abziehen mindestens eines elektrischen Steckverbinders bekannt, bestehend aus einem quaderförmigen Isolierstoffkörper, der in seinem Innenraum in Abständen voneinander angeordnete und abgewinkelte Kontaktstifte aufweist, die durch isolierendes Kunststoffmaterial beabstandet gehalten werden. Das Isolierstoffgehäuse besteht aus flüssigkristallinen Polymeren und wird aus mehreren Spritzgussteilen gebildet.

Aufgabe der vorliegenden Erfindung ist es, eine Grundleiste zur Verfügung zu stellen, die einen festen Halt der Kontaktelemente an dem zugeordneten Wandungsabschnitt der Grundleiste ermöglicht.

Diese Aufgabe wird durch einen Gegenstand mit den Merkmalen des Anspruchs 1 gelöst.

Demnach ist die Grundleiste entlang einer Längsachse erstreckt und weist die mehreren Steckplätze auf, die entlang der Längsachse zueinander versetzt sind, wobei der die Abschnitte des jeweiligen Doms trennende Schlitz entlang einer quer zur Steckrichtung erstreckten Schrägachse erstreckt ist, so dass der Schlitz schräg zur Längsachse erstreckt ist.

In einer vorteilhaften Ausgestaltung liegen sich die Abschnitte diametral gegenüber und bilden zwischen sich die Öffnung aus. Die Dome können hierbei jeweils beispielsweise zylinderförmig geformt sein, wobei der Schlitz den jeweiligen Dom in zwei halbzylinderförmige Abschnitte teilt, zwischen denen die Öffnung angeordnet ist, sodass die halbzylinderförmigen Abschnitte die Öffnung zwischen sich einfassen und beidseits begrenzen.

Die vorliegende Erfindung geht von dem Gedanken aus, die Dome jeweils in mehrere Abschnitte zu teilen. Die Öffnung wird somit nicht mehr umfänglich geschlossen von dem jeweiligen Dom umgeben, sondern ist durch z.B. zwei Abschnitte des Doms begrenzt, die beidseits der Öffnung angeordnet sind und somit zwischen sich die Öffnung ausbilden. Durch das Teilen der Dome in mehrere Abschnitte kann das Auftreten von Bindenähten beim Kunststoffspritzgießen vermieden werden, indem der Schlitz beispielsweise so angeordnet ist, dass ein Zusammenfließen von Kunststoffmaterial von unterschiedlichen Richtungen beim Spritzgießen vermieden ist.

In diesem Zusammenhang ist darauf hinzuweisen, dass grundsätzlich auch mehr als zwei Abschnitte vorhanden sein können. Beispielsweise können die Dome jeweils auch in drei, vier, fünf oder mehr Abschnitte geteilt sein, die paarweise durch Schlitze voneinander getrennt sind. Betrachtet in Umfangsrichtung um die Öffnung ist der jeweilige Dom somit aufgetrennt in mehrere Abschnitte, sodass die Öffnung durch den Dom nicht in umfänglich geschlossener Weise umgeben ist.

Die Grundleiste ist vorteilhafterweise aus Kunststoff mittels Kunststoffspritzgießen hergestellt.

Der Schlitz ist vorteilhafterweise, ausgehend von einer von dem Wandungsabschnitt abgewandten Oberseite des Doms, in die Steckrichtung in den Dom eingeformt und erstreckt sich quer zur Steckrichtung zwischen den Abschnitten. Der Schlitz erstreckt sich somit entlang einer Ebene, die durch die Steckrichtung und eine quer zur Steckrichtung weisende Querrichtung aufgespannt ist, zwischen den Abschnitten und ist als Graben ausgehend von der Oberseite des Doms in den Dom eingeformt, sodass mittels des Schlitzes die Abschnitte voneinander getrennt sind.

Die Grundleiste ist entlang einer Längsachse erstreckt und weist mehrere Steckplätze auf, die entlang der Längsachse zueinander versetzt sind. Beispielsweise kann die Grundleiste vier, acht oder sechzehn Steckplätze ausbilden, in die einzelne Steckverbinderteile in Form von Steckern eingesteckt werden können. Ein Steckverbinderteil kann hierbei einem Steckplatz zugeordnet sein, wobei auch denkbar und möglich ist, ein Steckverbinderteil in mehrere Steckplätze zur Kontaktierung mit mehreren Kontaktelementen einzustecken.

Beim Kunststoffspritzgießen kann vorgesehen sein, das Kunststoffmaterial in eine entlang der Längsachse gerichtete Fließrichtung in ein Formwerkzeug einfließen zu lassen. Das Material wird somit entlang der Längsachse in das Werkzeug eingespritzt, sodass sich die Negativform des Werkzeugs sukzessive zur Ausbildung der Grundleiste füllt. Nach Erhärten des Kunststoffmaterials kann das so erhaltene Formstück dann aus dem Werkzeug entformt werden, um die Grundleiste zu erhalten.

Der die Abschnitte des Doms trennende Schlitz ist hierbei vorzugsweise entlang einer quer zur Steckrichtung erstreckten Schrägachse erstreckt. Die Schrägachse bildet vorzugsweise einen spitzen Winkel, beispielsweise einen Winkel zwischen 30° und 60°, beispielsweise 45°, zu der Längsachse aus. Der Schlitz ist somit schräg zur Längsachse erstreckt, was den Vorteil mit sich bringen kann, dass beim Kunststoffspritzgießen keine Bindenähte an den Abschnitten des Doms auftreten und somit keine Stellen reduzierter, undefinierter Festigkeit an den Abschnitten des Doms geschaffen werden.

Der Schlitz weist vorzugsweise zwei Schlitzabschnitte auf, die sich ausgehend von der Öffnung des Doms in entgegengesetzte Richtungen entlang der Schrägachse erstrecken. Ausgehend von der zentralen Öffnung des Doms erstreckt sich somit ein erster Schlitzabschnitt in eine erste Richtung und ein zweiter Stützabschnitt in eine entgegengesetzte, zweite Richtung, sodass der Dom in zwei beispielsweise halbzylinderförmige Abschnitte geteilt ist.

Diese Schlitzabschnitte fluchten hierbei nicht notwendigerweise miteinander. Vielmehr kann in einer vorteilhaften Ausgestaltung vorgesehen sein, dass die Schlitzabschnitte quer zur Schrägachse und quer zur Steckrichtung zueinander versetzt sind. Dies kann den Vorteil mit sich bringen, dass innerhalb der Öffnung eine günstige Prägezone zum Halten des Kontaktelements in der Öffnung des Doms geschaffen wird mit einer vorteilhaften Anlage des Kontaktelements an den Innenseiten der Abschnitte des Doms.

Die Steckrichtung, entlang derer der Dom von dem Wandungsabschnitt des Gehäuses der Grundleiste vorsteht, kann beispielsweise der Richtung entsprechen, in die ein Steckverbinderteil in einen Steckplatz der Grundleiste eingesteckt werden kann. In diesem Fall handelt es sich bei dem Wandungsabschnitt des Gehäuses beispielsweise um einen Boden der Grundleiste, wobei die Grundleiste im Querschnitt quer zur Längsachse beispielsweise eine im Wesentlichen U-förmige Gestalt aufweisen kann, mit einem Boden und seitlich an dem Boden erstreckten, Schenkel des U's ausbildenden Seitenwandungen, zwischen denen die Steckplätze der Grundleiste gebildet sind.

Eine solche Grundleiste kann beispielsweise zur Verwendung an einer Leiterplatte ausgebildet sein. Hierzu kann die Grundleiste beispielsweise an eine Leiterplatte angeschlossen werden, indem Kontaktelemente der Grundleiste mit entsprechenden Kontaktstellen der Leiterplatte in Verbindung gebracht werden, um auf diese Weise die Kontaktelemente der Grundleiste elektrisch mit Leiterbahnen der Leiterplatte zu kontaktieren.

Die Grundleiste kann auch an einem (modularen) Elektronikgerät verwendet werden. Ein solches Elektronikgerät kann beispielsweise in modularer Form an einer Trägerschiene angebracht werden, um zusammen mit anderen Elektronikgeräten beispielsweise Steuer- oder Kontrollfunktionen in einer Industrieanlage zu übernehmen.

Ein Elektronikgerät weist vorteilhaft eine Leiterplatte und eine mit der Leiterplatte verbundene Grundleiste nach der vorangehend beschriebenen Art auf.

Der der Erfindung zugrunde liegende Gedanke soll nachfolgend anhand der in den Figuren dargestellten Ausführungsbeispiele näher erläutert werden. Es zeigen:
- Fig. 1: eine schematische Ansicht einer Grundleiste an einer Leiterplatte;
- Fig. 2: eine ausschnittsweise vergrößerte Ansicht eines Ausführungsbeispiels einer Grundleiste;
- Fig. 3: eine Draufsicht auf die Grundleiste gemäß Fig. 2;
- Fig. 4: eine Schnittansicht entlang der Linie I-I gemäß Fig. 3;
- Fig. 5: eine ausschnittsweise Darstellung der Ansicht gemäß Fig. 3, darstellend eine Fließrichtung beim Kunststoffspritzgießen der Grundleiste; und
- Fig. 6: eine schematische Darstellung eines Doms an einem Wandungsabschnitt der Grundleiste.

Fig. 1 zeigt in einer schematischen Darstellung eine Leiterplatte 2, an der eine Grundleiste 1 angeordnet ist. Die Grundleiste 1 erstreckt sich längs entlang einer Längsachse L und weist ein Gehäuse 10 auf, das eine Mehrzahl von Steckplätzen 12 zum Einstecken von Steckverbinderteilen 3 in Form von Steckern ermöglicht.

Die Leiterplatte 2 kann in an sich bekannter Weise beispielsweise aus einem elektrisch isolierenden Material hergestellt sein und an einer Seite oder an beiden Seiten ein Muster von Leiterbahnen aufweisen. An der Leiterplatte können elektrische und/oder elektronische Bauteile angeordnet sein, die über Leiterbahnen zur Ausbildung von elektrischen Schaltkreisen miteinander verbunden sind.

Die Grundleiste 1 weist eine Mehrzahl von Kontaktelementen auf, die den Steckplätzen 12 zugeordnet sind. Durch Einstecken eines Steckverbinderteils 3 in eine Steckrichtung E in einen Steckplatz 12 wird das Steckverbinderteil 3 elektrisch mit dem diesem Steckplatz 12 zugeordneten Kontaktelement kontaktiert und darüber eine mit dem Steckverbinderteil 3 verbundene elektrische Leitung 30 an die Leiterplatte 2 angeschlossen. Das Kontaktelement ist beispielsweise mit einer zugeordneten Kontaktstelle der Leiterplatte 2 elektrisch verbunden, sodass über das Kontaktelement das Steckverbinderteil 3 mit der Leiterplatte 2 kontaktiert wird.

Ein konkretes Ausführungsbeispiel einer Grundleiste 1 ist in Fig. 2 bis 6 dargestellt. Die Grundleiste 1 ist beispielsweise als Kunststoffformteil mittels Kunststoffspritzgießen hergestellt und weist zwei seitliche, parallel entlang der Längsachse L zueinander erstreckte Wandungsabschnitte 100, 101 auf, die über einen einen Boden der Grundleiste 1 ausbildenden, weiteren Wandungsabschnitt 102 miteinander verbunden sind. Zwischen den seitlichen Wandungsabschnitten 100, 101 sind entlang der Längsachse L zueinander versetzte Steckplätze 12 ausgebildet, wobei diese Steckplätze 12 durch geeignete Kodierungen in Form von Vorsprüngen oder dergleichen derart vorgegeben sein können, dass ein Steckverbinderteil 3 nur in einer vorbestimmten Orientierung und in einer vorbestimmten Position in einen Steckplatz 12 eingesteckt werden kann.

Jedem Steckplatz 12 ist ein Kontaktelement 11 zugeordnet, das mit einem ersten Kontaktabschnitt 110 in den Bereich des Steckplatzes 12 hineinragt und mit einem zweiten Kontaktabschnitt 111, der unter einem rechten Winkel zu dem ersten Kontaktabschnitt 110 abgewinkelt ist, mit einer Kontaktstelle einer Leiterplatte 2 kontaktiert werden kann. Wie insbesondere aus Fig. 4 ersichtlich ist, durchgreift das Kontaktelement 11 mit seinem ersten Kontaktabschnitt 110 den bodenseitigen Wandungsabschnitt 102 des Gehäuses 10 der Grundleiste 1 und liegt in einer Öffnung 134, die sich durch den Wandungsabschnitt 102 und einen nach innen vom Wandungsabschnitt 102 vorstehenden Doms 13 hindurch erstreckt, ein. Der Kontaktabschnitt 110 ist innerhalb der Öffnung 134 mit dem Dom 13 (und dem bodenseitigen Wandungsabschnitt 102) verprägt, sodass das Kontaktelement 11 mechanisch an dem Wandungsabschnitt 102 gehalten ist.

Der Dom 13 eines Steckplatzes 12 steht nach innen entlang der Steckrichtung E von dem bodenseitigen Wandungsabschnitt 102 vor und fasst die Öffnung 134, durch die sich der Kontaktabschnitt 110 das Kontaktelement 11 hindurch erstreckt, ein. Der Dom 13 dient zur mechanisch stabilen Anordnung des Kontaktelements 11 an dem Wandungsabschnitt 102, um das Kontaktelement 11 zum Anbringen der Grundleiste 1 an einer Leiterpatte 2 und zum späteren Einstecken eines Steckverbinderteils 3 sicher und fest zu positionieren.

Die Grundleiste 1 wird in vorteilhafter Ausgestaltung als Kunststoffspritzgussteil mittels Kunststoffspritzgießen hergestellt. Hierzu wird ein geeignetes Kunststoffmaterial in ein eine Negativform ausbildendes Formwerkzeug eingespritzt, sodass das Kunststoffmaterial in eine Fließrichtung F (veranschaulicht in Fig. 5) in die durch das Werkzeug vorgegebene Negativform einfließt. Durch sukzessives Befüllen der Negativform wird ein Formstück gebildet, das nach Erhärten des Kunststoffmaterials und nach Entformen des Formstücks aus dem Werkzeug die Grundleiste ausbildet.

Bei dem dargestellten Ausführungsbeispiel der Grundleiste 1 ist der Dom 13 in zwei Abschnitte 130, 131 geteilt, indem ein durch zwei Schlitzabschnitte 132, 133 gebildeter Schlitz sich entlang einer Schrägachse R (siehe Fig. 6) durch den Dom 13 hindurch erstreckt. Der in seiner Grundform im wesentlichen zylinderförmig ausgebildete Dom 13 ist somit in zwei im wesentlichen halbzylinderförmige Abschnitte 130, 131 geteilt, die sich relativ zur Öffnung 134 diametral gegenüberliegen und die Öffnung 134 zwischen sich einfassen.

Die Schlitzabschnitte 132, 133 erstrecken sich ausgehend von einer Oberseite 135 des Doms 13 in die Steckrichtung E durch den gesamten Dom 13 hindurch bis hin zum bodenseitigen Wandungsabschnitt 102, sodass über die Schlitzabschnitte 132, 133 der Dom 13 in zwei Hälften geteilt ist. Der Dom 13 ist somit umfänglich nicht geschlossen, sondern durch die Schlitzabschnitte 132, 133 geöffnet.

Wie aus der schematischen Ansicht gemäß Fig. 6 ersichtlich, erstreckt sich die Schrägachse R unter einem spitzen Winkel α zur Längsachse L. Dieser Winkel α kann beispielsweise einen Wert zwischen 30° und 60°, beispielsweise 45°, aufweisen.

Die Fließrichtung F beim Kunststoffspritzgießen weist bei dem dargestellten Ausführungsbeispiel entlang der Längsachse L, wie dies schematisch in Fig. 5 und 6 veranschaulicht ist. Dadurch, dass der durch die Schlitzabschnitte 132, 133 gebildete Schlitz schräg zur Längsachse L und dadurch auch zur Fließrichtung F gerichtet ist, wird beim Kunststoffspritzgießen vermieden, dass sich an dem Dom 13, insbesondere an den Abschnitten 130, 131 des Doms 13, Bindenähte ausbilden können. Dies wird dadurch erreicht, dass der Dom 13 die Öffnung 134 nicht vollumfänglich in geschlossener Weise umgibt, sondern durch den Schlitz 132, 133 in zwei voneinander getrennte Abschnitte 130, 131 geteilt ist. Beim Befüllen der Negativform des Spritzgießwerkzeugs kommt es somit nicht zur Ausbildung einer Bindenaht, sodass an den Abschnitten 130, 131 keine Orte reduzierter Festigkeit entstehen.

Wie aus der schematischen Ansicht gemäß Fig. 6 ersichtlich, sind die Schlitzabschnitte 132, 133 quer zur Schrägachse R (und quer zur Steckrichtung E) zueinander versetzt, sodass sie, betrachtet entlang der Schrägachse R, nicht miteinander fluchten. Diese asymmetrische, nicht fluchtende Anordnung der Schlitzabschnitte 132, 133 hat zur Folge, dass sich ein vorteilhafter Prägebereich innerhalb der Öffnung 134 für einen günstigen Halt des Kontaktabschnitts 110 des Kontaktelements 11 in der Öffnung 134 ergibt.

Der der Erfindung zugrunde liegende Gedanke ist nicht auf die vorangehend geschilderten Ausführungsbeispiele beschränkt, sondern lässt sich grundsätzlich auch bei gänzlich andersgearteten Ausführungsformen verwirklichen, die in den Umfang der beigefügten Ansprüche fallen.

Eine Grundleiste der hier beschriebenen Art kann vorteilhafterweise zusammen mit einer Leiterplatte verwendet werden. Denkbar und möglich ist aber auch, die Grundleiste an einem Elektronikgerät, mit oder ohne Leiterplatte, einzusetzen.

Bei dem dargestellten Ausführungsbeispiel ist der Dom in genau zwei Abschnitte geteilt. Denkbar und möglich ist jedoch auch, den Dom in mehrere Abschnitte, beispielsweise drei, vier, fünf oder sogar mehr Abschnitte, zu teilen.

Bei dem dargestellten Ausführungsbeispiel weist die Grundleiste eine Vielzahl von Steckplätzen auf. Grundsätzlich kann die Grundleiste jedoch auch nur einen Steckplatz ausbilden.

### Bezugszeichenliste

- 1: Grundleiste
- 10: Gehäuse
- 100-102: Wandungsabschnitt
- 11: Kontaktelement
- 110, 111: Kontaktabschnitt
- 12: Steckplatz
- 13: Dom
- 130, 131: Abschnitt
- 132, 133: Schlitz
- 134: Öffnung
- 135: Oberseite
- zwei: Leiterplatte
- 3: Steckverbinderteil
- 30: Leitung
- α,: Winkel
- E: Steckrichtung
- F: Fließrichtung
- L: Längsachse
- R: Schrägachse

## Patentansprüche

1. Grundleiste (1) zum Verbinden mit Steckverbinderteilen (3), mit
- einem Gehäuse (10), das einen Wandungsabschnitt (102) aufweist und eine Mehrzahl von Steckplätzen (12), in denen die Steckverbinderteile (3) einsteckbar sind, ausbildet,
- einer Mehrzahl von an dem Wandungsabschnitt (102) des Gehäuses (10) angeordneten Kontaktelementen (11) zum elektrischen Kontaktieren mit den Steckverbinderteilen (3) und
- einer Mehrzahl von an dem Wandungsabschnitt (102) angeordneten, von dem Wandungsabschnitt vorstehenden Domen (13), die jeweils eine Öffnung (134) aufweisen, durch die hindurch sich jeweils eines der Kontaktelemente (11) entlang einer Steckrichtung (E) erstreckt und in der die Kontaktelemente (11) gehalten sind,
- wobei die Dome (13) jeweils zwei Abschnitte (130, 131) aufweisen, die quer zur Steckrichtung (E) zueinander beabstandet sind und durch einen Schlitz (132, 133) voneinander getrennt sind, wobei sich der Schlitz (132, 133) entlang einer Ebene, die durch die Steckrichtung (E) und eine quer zur Streckrichtung (E) weisende Querrichtung aufgespannt ist, zwischen den Abschnitten (130, 131) erstreckt und als ein Graben ausgehend von einer Oberseite der Dome (13) in den jeweiligen Dom (13) eingeformt ist, so dass mittels des Schlitzes (132, 133) die Abschnitte (130, 131) voneinander getrennt sind,
und wobei die Grundleiste (1) entlang einer Längsachse (L) erstreckt ist und die mehreren Steckplätze (12) aufweist, die entlang der Längsachse (L) zueinander versetzt sind, **dadurch gekennzeichnet, dass**
der die Abschnitte (130, 131) des jeweiligen Doms (13) trennende Schlitz (132, 133) entlang einer quer zur Steckrichtung (E) erstreckten Schrägachse (R) erstreckt ist, so dass der Schlitz (132, 133) schräg zur Längsachse (L) erstreckt ist.

2. Grundleiste (1) nach Anspruch 1, **dadurch gekennzeichnet, dass** sich die Abschnitte (130, 131) diametral gegenüberliegen und zwischen sich die Öffnung (134) ausbilden.

3. Grundleiste (1) nach Anspruch 1 oder zwei, **dadurch gekennzeichnet, dass** die Dome (13) jeweils zylinderförmig sind und der Schlitz (132, 133) den jeweiligen Dom in zwei halbzylinderförmige Abschnitte (130, 131) teilt.

4. Grundleiste (1) nach einem der Ansprüche 1 bis 3, **dadurch gekennzeichnet, dass** der Schlitz (132, 133) ausgehend von einer von dem Wandungsabschnitt (102) abgewandten Oberseite (135) des jeweiligen Doms (13) in die Steckrichtung (E) in den jeweiligen Dom (13) eingeformt ist und sich quer zur Steckrichtung (E) zwischen den Abschnitten (130, 131) erstreckt.

5. Grundleiste (1) nach einem der Ansprüche 1 bis 4, **dadurch gekennzeichnet, dass** der Schlitz (132, 133) sich entlang einer quer zur Steckrichtung (E) erstreckten Schrägachse (R) unter einem spitzen Winkel (α), insbesondere unter einem Winkel zwischen 30° und 60°, beispielsweise 45°, zu der Längsachse (L) erstreckt.

6. Grundleiste (1) nach Anspruch 5, **dadurch gekennzeichnet, dass** der Schlitz zwei Schlitzabschnitte (132, 133) aufweist, die sich ausgehend von der Öffnung (134) des jeweiligen Doms (13) in entgegengesetzte Richtungen entlang der Schrägachse (R) erstrecken.

7. Grundleiste (1) nach Anspruch 6, **dadurch gekennzeichnet, dass** die Schlitzabschnitte (132, 133) quer zur Schrägachse (R) und quer zur Steckrichtung (E) zueinander versetzt sind.

8. Grundleiste (1) nach einem der vorangehenden Ansprüche, **dadurch gekennzeichnet, dass** die Steckverbinderteile (3) in die Steckrichtung (E) in die Steckplätze (12) einsteckbar sind, wobei die Dome (13) entlang der Steckrichtung (E) von dem Wandungsabschnitt (102) des Gehäuses (10) vorstehen.

9. Grundleiste (1) nach einem der vorangehenden Ansprüche, **dadurch gekennzeichnet, dass** die Grundleiste (1) an einer Leiterpatte (2) anordbar ist.

10. Elektronikgerät, mit einer Leiterplatte (2) und einer mit der Leiterplatte (2) verbundenen Grundleiste (1) nach einem der vorangehenden Ansprüche.

## Claims

1. Base strip (1) for connection to plug connector parts (3), comprising
- a housing (10), which has a wall portion (102) and forms a plurality of plug-in locations (12), into which the plug connector parts (3) can be inserted,
- a plurality of contact elements (11) arranged on the wall portion (102) of the housing (10) to make electrical contact with the plug connector parts (3), and
- a plurality of domes (13) arranged on the wall portion (102) and protruding from the wall portion, which each have an opening (134) through which a respective one of the contact elements (11) extends along a plug-in direction (E) and in which the contact elements (11) are held,
- wherein the domes (13) each have two portions (130, 131), which are spaced apart from one another transversely with respect to the plug-in direction (E) and are separated from one another by a slot (132, 133), wherein the slot (132, 133) extends between the portions (130, 131) along a plane which is spanned by the plug-in direction (E) and a transverse direction pointing transversely with respect to the plug-in direction (E) and is moulded into the respective dome (13) as a trench starting from an upper side of the domes (13), so that the portions (130, 131) are separated from one another by means of the slot (132, 133),
and wherein the base strip (1) extends along a longitudinal axis (L) and has the plurality of plug-in locations (12), which are offset relative to one another along the longitudinal axis (L),
**characterized in that** the slot (132, 133) separating the portions (130, 131) of the respective dome (13) extends along an oblique axis (R) extending transversely with respect to the plug-in direction (E), so that the slot (132, 133) extends obliquely with respect to the longitudinal axis (L).

2. Base strip (1) according to Claim 1, **characterized in that** the portions (130, 131) are located diametrically opposite one another and form the opening (134) between them.

3. Base strip (1) according to Claim 1 or 2, **characterized in that** the domes (13) are each cylindrical and the slot (132, 133) divides the respective dome into two semi-cylindrical portions (130, 131).

4. Base strip (1) according to one of Claims 1 to 3, **characterized in that** the slot (132, 133) is moulded into the respective dome (13) in the plug-in direction (E), starting from an upper side (135) of the respective dome (13) facing away from the wall portion (102), and extends between the portions (130, 131) transversely with respect to the plug-in direction (E).

5. Base strip (1) according to one of Claims 1 to 4, **characterized in that** the slot (132, 133) extends along an oblique axis (R) extending transversely with respect to the plug-in direction (E) at an acute angle (α), in particular at an angle between 30° and 60°, for example 45°, with respect to the longitudinal axis (L).

6. Base strip (1) according to Claim 5, **characterized in that** the slot has two slot portions (132, 133) which, starting from the opening (134) of the respective dome (13), extend in opposite directions along the oblique axis (R).

7. Base strip (1) according to Claim 6, **characterized in that** the slot portions (132, 133) are offset relative to one another transversely with respect to the oblique axis (R) and transversely with respect to the plug-in direction (E).

8. Base strip (1) according to one of the preceding claims, **characterized in that** the plug connector parts (3) can be inserted into the plug-in locations (12) in the plug-in direction (E), wherein the domes (13) project from the wall portion (102) of the housing (10) along the plug-in direction (E).

9. Base strip (1) according to one of the preceding claims, **characterized in that** the base strip (1) can be arranged on a printed circuit board (2).

10. Electronic device, having a printed circuit board (2) and a base strip (1) according to one of the preceding claims connected to the printed circuit board (2).

## Revendications

1. Embase (1) permettant de connecter des éléments de connecteur enfichable (3), comprenant
- un boîtier (10) qui présente une section de paroi (102) et réalise une pluralité d'emplacements d'enfichage (12) dans lesquels les éléments de connecteur enfichable (3) peuvent être enfichés,
- une pluralité d'éléments de contact (11) disposés sur la section de paroi (102) du boîtier (10) pour la mise en contact électrique avec les éléments de connecteur enfichable (3), et
- une pluralité de dômes (13) disposés sur la section de paroi (102), faisant saillie à partir de la section de paroi et qui présentent respectivement une ouverture (134) à travers laquelle s'étend respectivement l'un des éléments de contact (11) le long d'une direction d'enfichage (E) et dans laquelle les éléments de contact (11) sont maintenus,
- dans laquelle les dômes (13) présentent respectivement deux sections (130, 131) qui sont espacées l'une par rapport à l'autre transversalement à la direction d'enfichage (E) et sont séparées l'une de l'autre par une fente (132, 133), la fente (132, 133) s'étendant le long d'un plan, qui est délimité par la direction d'enfichage (E) et une direction transversale orientée transversalement à la direction d'enfichage (E), entre les sections (130, 131) et est façonnée comme une tranchée dans le dôme (13) respectif en partant d'une face supérieure des dômes (13) de sorte que les sections (130, 131) sont séparées l'une de l'autre au moyen de la fente (132, 133),
et dans laquelle l'embase (1) s'étend le long d'un axe longitudinal (L) et présente les plusieurs emplacements d'enfichage (12) qui sont décalés les uns par rapport aux autres le long de l'axe longitudinal (L),
**caractérisée en ce que** la fente (132, 133) séparant les sections (130, 131) du dôme (13) respectif s'étend le long d'un axe oblique (R) s'étendant transversalement à la direction d'enfichage (E) de sorte que la fente (132, 133) s'étend de façon oblique à l'axe longitudinal (L).

2. Embase (1) selon la revendication 1, **caractérisée en ce que** les sections (130, 131) sont diamétralement opposées et réalisent l'ouverture (134) entre elles.

3. Embase (1) selon la revendication 1 ou 2, **caractérisée en ce que** les dômes (13) sont respectivement cylindriques, et la fente (132, 133) sépare le dôme respectif en deux sections semi-cylindriques (130, 131).

4. Embase (1) selon l'une quelconque des revendications 1 à 3, **caractérisée en ce que** la fente (132, 133) est façonnée dans le dôme (13) respectif en partant d'une face supérieure (135), détournée de la section de paroi (102), du dôme (13) respectif dans la direction d'enfichage (E) et s'étend transversalement à la direction d'enfichage (E) entre les sections (130, 131) .

5. Embase (1) selon l'une quelconque des revendications 1 à 4, **caractérisée en ce que** la fente (132, 133) s'étend le long d'un axe oblique (R) s'étendant transversalement à la direction d'enfichage (E) à un angle aigu (α), en particulier à un angle compris entre 30° et 60°, par exemple à 45°, par rapport à l'axe longitudinal (L).

6. Embase (1) selon la revendication 5, **caractérisée en ce que** la fente présente deux sections de fente (132, 133) qui s'étendent en partant de l'ouverture (134) du dôme (13) respectif dans des directions opposées le long de l'axe oblique (R).

7. Embase (1) selon la revendication 6, **caractérisée en ce que** les sections de fente (132, 133) sont décalées l'une par rapport à l'autre transversalement à l'axe oblique (R) et transversalement à la direction d'enfichage (E).

8. Embase (1) selon l'une quelconque des revendications précédentes, **caractérisée en ce que** les éléments de connecteur enfichable (3) peuvent être enfichés dans la direction d'enfichage (E) dans les emplacements d'enfichage (12), dans laquelle les dômes (13) font saillie le long de la direction d'enfichage (E) à partir de la section de paroi (102) du boîtier (10) .

9. Embase (1) selon l'une quelconque des revendications précédentes, **caractérisée en ce que** l'embase (1) peut être disposée sur une carte de circuits imprimés (2).

10. Appareil électronique, comprenant une carte de circuits imprimés (2) et une embase (1) selon l'une quelconque des revendications précédentes reliée à la carte de circuits imprimés (2).
